# FASCICULE DE BREVET EUROPEEN

(11) **EP 2 864 841 B1**
(45) Date de publication et mention de la délivrance du brevet: **25.09.2019**
(21) Numéro de dépôt: 13728420.4
(22) Date de dépôt: 14.06.2013
(51) Int. Cl.: G04B 1/18, G04B 1/12, G04B 1/14

(54) **ORGANE MOTEUR POUR MOUVEMENT D'HORLOGERIE**
ANSTEUERUNGSVORRICHTUNG FÜR UHRWERK
DRIVING DEVICE FOR CLOCKWORK

(30) Priorité: 22.06.2012 CH 8832012
(43) Date de publication de la demande: 29.04.2015
(73) Titulaire: Cartier International AG, 6312 Steinhausen (CH)
(72) Inventeur: MOYSE, Romain, 25500 Montlebon (FR); BAS, Kewin, 25130 Villers le Lac (FR); PERREUX, Dominique, 25480 Pirey (FR)
(74) Mandataire: P&TS SA (AG, Ltd.)
(86) Numéro de dépôt international: PCT/EP2013/062408
(87) Numéro de publication internationale: WO 2013/189856

(56) Documents cités:
- EP-A1- 2 060 957
- CH-A- 24 786
- CH-A- 174 430
- CH-A- 295 135
- CH-A2- 699 988
- FR-A1- 2 282 662
- NL-C- 55 356
- US-A- 163 161
- US-A- 816 723
- US-A- 1 223 982
- US-A- 2 192 101
- US-A- 2 617 248

## Description

### Domaine technique

La présente invention concerne un organe moteur pour mouvement d'horlogerie comportant un ou plusieurs ressorts. Plus particulièrement, la présente invention concerne un organe moteur dans lequel les contraintes de flexion dans le ressort sont réduites et dans lequel l'organe moteur peut être de volume réduit par rapport à un organe moteur conventionnel, tout en pouvant emmagasiner la même quantité d'énergie mécanique.

### Etat de la technique

Le ressort de barillet spiral est l'organe permettant d'emmagasiner l'énergie mécanique nécessaire au fonctionnement de la montre. Généralement, ses dimensions géométriques et les propriétés mécaniques du matériau qui le compose déterminent l'énergie potentielle que le barillet spiral est capable d'emmagasiner et le couple maximal qu'il délivre. Dans le domaine des mouvements de montres mécaniques, il est connu de remplacer l'organe moteur usuel comprenant un seul barillet à ressort par un groupe de deux barillets couplés en série, afin d'accumuler une énergie potentielle assez grande pour assurer une réserve de marche supérieure aux quelques 40 heures habituelles, sans affecter les performances chronométriques de la montre ni le rendement des rouages.

On trouvera une explication détaillée des caractéristiques fonctionnelles d'un tel organe moteur dans le brevet CH610465, qui présente comme exemples une disposition superposée et une disposition juxtaposée des barillets. Dans ce brevet, c'est la disposition superposée qui est choisie, parce que le couple peut se transmettre d'un barillet à l'autre directement via un arbre commun, ce qui évite les pertes de place et de rendement dues à l'engrenage de renvoi qui est nécessaire dans la disposition juxtaposée. Un tel organe moteur souffre cependant d'une hauteur importante due à la superposition des barillets.

Le recours aux matériaux composites, tels qu'un polymère renforcé de fibres de verre ou autres pour la fabrication des ressorts moteur permet d'obtenir des ressorts moins susceptibles que les ressorts conventionnels métalliques aux fractures par fatigue et, par conséquent, avoir une durée de vie plus longue. L'utilisation de tels matériaux composites peut nécessiter le dimensionnement des ressorts en tenant compte des spécificités qui différencient ces matériaux composites des aciers traditionnellement utilisés. Par exemple, un polymère renforcé de fibres de verre unidirectionnelles présente un module d'élasticité environ quatre fois inférieur à celui de l'acier pour une limite élastique inférieure d'environ la moitié. Le dimensionnement des ressorts doit également tenir compte des modes de mise en oeuvre des matériaux composites. En effet, si les techniques de laminage de l'acier autorisent des épaisseurs de lame inférieures au dixième de millimètre, des dimensions aussi réduites sont difficiles avec les performances mécaniques visées dans le cas des matériaux composites. A volume et hauteur de ressort constants, et pour une quantité d'énergie emmagasinée équivalente, une épaisseur de la lame plus importante se traduit par une augmentation du couple maximal délivré. Les ressorts en matériau composites peuvent en outre présenter une résistance à la flexion plus faible que les ressorts métalliques.

Le document US2617248 décrit un barillet spiral comprenant un tambour et un ressort moteur dont l'extrémité extérieure est reliée au barillet par l'intermédiaire d'un élément d'embrayage. L'organe d'embrayage est arrangé entre le tambour et le ressort moteur et sa longueur est ajustée de manière à ce que le ressort ne fasse qu'un seul tour avec ses extrémités étant ajustées et venant en butée tout en exerçant une pression contre la paroi du tambour.

Le document CH24786 décrit un barillet sans couvercle pour montres, dont l'arbre est fixé au tambour et sur lequel l'arbre peut tourner librement une bonde à laquelle est fixé le rochet de barillet.

Le document CH295135 divulgue un barillet dans lequel le tambour porte un moyeu creux et un roulement avec un anneau de centrage servant de butée pour limiter le jeu latéral du moyeu.

Le document US2192101 décrit Le ressort moteur d'un barillet comporte un orifice venant en prise avec un élément de liaison qui est fixé au tambour.

### Bref résumé de l'invention

Un but de la présente invention est de proposer un organe moteur pour mouvement d'horlogerie exempt des limitations des organes moteurs connus.

Un autre but de l'invention est de proposer un organe moteur selon le préambule de la première revendication dans lequel les contraintes de flexion dans le ressort sont réduites et dans lequel l'organe moteur peut être de volume réduit par rapport à un organe moteur conventionnel, tout en pouvant emmagasiner la même quantité d'énergie mécanique.

Selon l'invention, ces buts sont atteints notamment au moyen d'un organe moteur pour mouvement d'horlogerie selon la revendication 1.

L'invention concerne également une méthode pour l'assemblage de l'organe moteur conformément à la revendication 15.

### Brève description des figures

Des exemples de mise en oeuvre de l'invention sont indiqués dans la description illustrée par les figures annexées dans lesquelles :
les figures 1 et 2 montrent une vue en perspective (figure 1) et de côté (figure 2) d'un organe moteur comportant un barillet et un premier et second ressort moteur, selon un mode de réalisation;
la figure 3 représente une vue du dessus du barillet montrant une première bride et une bonde comportant une seconde bride, selon un mode de réalisation;
la figure 4 illustre la première bride, selon un mode de réalisation;
la figure 5 illustre la bonde comprenant une première bonde et une seconde bonde, chacune avec la seconde bride, selon un mode de réalisation;
la figure 6 montre la première bonde, selon un mode de réalisation;
la figure 7 représente la bonde selon un autre mode de réalisation; et
la figure 8 montre une vue en éclaté de l'organe moteur 1 selon un mode de réalisation.

### Exemple(s) de mode de réalisation de l'invention

Un organe moteur 1 est montré en perspective à la figure 1 et de côté à la figure 2 selon un mode de réalisation. L'organe moteur 1 comporte un premier barillet 2 et d'un second barillet 2' qui sont superposés et montés sur un arbre commun 3 pour tourner indépendamment l'un de l'autre autour de l'axe 4 de l'arbre. Le premier barillet 2 comporte un premier tambour extérieur 6 pouvant comprendre une denture extérieure 5, et un fond 7. Une première bonde 17 est montée coaxiale et de manière rotative sur l'arbre 3. Le premier barillet 2 comporte en outre un premier ressort moteur 8 (dont on n'a représenté qu'une seule spire dans le dessin de la figure 2) enroulé en spirale et dont l'extrémité extérieure 9 est couplée au premier tambour 6 et l'extrémité intérieure 10 est fixée à la première bonde 17. La structure du second barillet 2' est analogue à celle du premier, avec un second tambour extérieur 6', un fond 7 et une seconde bonde 17' montée coaxiale et de manière rotative sur l'arbre 3. Le second barillet 2' comprend un second ressort 11 (dont on n'a également représenté qu'une seule spire dans le dessin de la figure 2) enroulé dans le sens opposé au premier ressort 8 et dont l'extrémité extérieure 13 est couplée au second tambour 6' et l'extrémité intérieure 12 est fixée à la seconde bonde 17'. Les deux ressorts 8, 11 peuvent avoir les mêmes dimensions et caractéristiques. La première bonde 17 est solidaire de la seconde bonde 17'. Le premier ressort 8 est donc en série avec le second ressort 11 par l'intermédiaire de la première et seconde bonde 17, 17'. Dans une telle configuration, les ressorts 8, 11 travaillent dans le même sens, la première et seconde bonde 17, 17' servant de liaison cinématique entre les deux ressorts.

Un plateau 14 disposé entre les deux ressorts 8, 11, coaxial avec ceux-ci et l'arbre 3. Dans l'exemple des figures 1 et 2, le premier plateau 14 a la forme d'un disque avec un diamètre extérieur sensiblement égal à celui des tambours 6 et 6'. Le plateau 14 est solidaire avec l'un des tambours 6, 6' et avec l'arbre 3, de sorte que l'un des barillets 2, 2' tourne ensemble avec le plateau 14. Le plateau 14 peut être réalisé dans une matière plastique à faible coefficient de friction tel que le PTFE, mais aussi en métal, éventuellement avec un revêtement antifriction. Dans une variante non représenté, l'organe moteur 1 peut comprendre un autre plateau coaxial avec le plateau 14. Dans une telle configuration, chacun des plateaux peut être solidaire avec l'un des tambours 6, 6', de sorte que chacun des barillets 2, 2' tourne ensemble avec l'un des plateaux.

La figure 3 représente une vue du dessus du barillet 2 montrant une première bride 18 destinée à fixer l'extrémité extérieure 9 du premier ressort 8 au premier tambour 6, selon un mode de réalisation. De manière pareille, l'extrémité extérieure 13 du second ressort 11 est également fixée au second tambour 6' par une telle première bride 18 dans ce mode de réalisation. La figure 4 montre ladite première bride 18 de façon isolée. La première bride 18 comprend une languette 180 sur laquelle vient se fixer l'extrémité extérieure 9, 13, et une cheville 181 destinée à être insérée de manière pivotante dans un alésage 20 réalisé dans l'épaisseur du tambour 6, 6'. Le tambour 6, 6' peut également comprendre un logement 21 dans lequel un moins une portion de la première bride 18 vient se loger lorsque le ressort 8, 11 est désarmé et qu'il se trouve à être enroulé contre de diamètre intérieur du tambour 6, 6'. Pendant le désarmage du ressort moteur 8, 11, la position de la première bride 18 dans le logement 21 permet de maintenir la spire extérieure (la spire du côté l'extrémité extérieure 9, 13) contre le tambour 6, 6' du barillet 2, assurant un développement plus concentrique du ressort moteur 8, 11 tout en s'opposant au décentrage possible des spires du ressort 8, 11. Lorsque le ressort 8 est totalement armé, la première bride 18 pivote vers le centre du barillet 2, et accompagne la spire extérieure du ressort 8, 11 de manière à ne pas le contraindre en flexion. Le ressort 8, 11 peut ainsi s'armer jusqu'au bout sans crainte de détérioration.

Dans un mode de réalisation, un élément annulaire 25 (voir figure 8) est compris à la périphérie du premier et/ou second tambour 6, 6'. L'élément annulaire 25 a pour fonction de limiter un déplacement axial de la première bride 18.

La première bride 18 ne joue pas le rôle d'une bride glissante normalement utilisée dans les organes moteur conventionnels pour la fixation de l'extrémité extérieure du ressort. Une telle bride glissante permet au ressort de glisser d'un certain angle dans le tambour de barillet lorsque l'armage a atteint sa valeur maximale. Afin de pallier à ce manque, l'organe moteur 1 peut comprendre une couronne débrayable (non représentée) permettant de ne pas sur-contraindre les ressorts 8, 11. Une telle couronne débrayable permet de limiter le couple transmis par un utilisateur lors du remontage manuel de la montre. Par exemple, dans un mode de réalisation non représenté, la couronne débrayable permet de faire transiter le couple au travers d'un cliquet comportant deux engrenages maintenus par un ressort de rappel. Si le couple à transmettre est supérieur à la force du ressort de rappel alors le cliquet s'ouvre et le couple n'est plus transmis.

La figure 5 illustre la première et seconde bondes 17, 17' montées sur l'arbre de barillet 3, selon un mode de réalisation. Chacune des bondes 17 et 17' comprend une seconde bride 19 destinée à fixer l'extrémité intérieure 10, 12 du premier et second ressort 8, 11 respectivement sur la première et seconde bonde 17, 17'. Dans l'exemple de la figure 5, ladite seconde bride 19 prend la forme d'une lame s'étendant à la périphérie de la bonde 17, 17', et ayant un rayon essentiellement égal au rayon de départ de la spirale d'Archimède. L'extrémité intérieure 10 du premier et second ressort 8, 11 (pas visible dans la figure 5) est introduite dans une fente 22 formée entre la seconde bride 19 et la bonde 17, 17'. De façon préférée, la seconde bride 19 est formée intégrale avec la bonde 17, 17', par exemple par surmoulage sur la bonde. La seconde bride 19 accompagne ainsi la spire intérieure du ressort 8, 11 sur un diamètre maitrisé. Cet arrangement permet au ressort 8, 11 de travailler essentiellement en traction et de rattraper les efforts tangentiels, lors de l'armage du barillet 2. La fixation de l'extrémité extérieure 9, 12 sur la première bride 18 ainsi que de l'extrémité intérieure 10, 13 sur la seconde bride 19 peut être réalisée par collage, par soudure, à l'aide d'un moyen d'attache mécanique tel qu'un crochet, queue d'aronde ou tout autre moyen d'attache approprié.

La figure 6 montre la seconde bonde 17' selon un mode de réalisation comprenant un canon 23 sur lequel la première bonde 17 peut être chassée. Dans l'exemple illustré à la figure 6, le canon 23 comprend des cannelures 24 pour permettre à la seconde bonde 17' d'être solidaire en rotation avec la première bonde 17. Un avantage de la première et seconde bonde 17, 17' étant fabriquées en deux parties est de simplifier l'assemblage de l'organe moteur 1.

Dans un mode de réalisation, une méthode pour assembler l'organe moteur 1 comprend les étapes de:
fixer l'extrémité extérieure 9, 12 du ressort 8, 11 dans la première bride 18 et fixer l'extrémité intérieure 10, 13 du ressort 8, 11 dans la seconde bride 19;
armer le ressort 8, 11 dans une estrapade externe (non représentée);
introduire le ressort armé 8, 11 fixé à la première et seconde bride 18, 19 dans le barillet 2, 2' en disposant la première bride 18 dans le tambour 6, 6' et la seconde bride 19, 19' sur l'arbre 3.

La figure 8 montre une vue en éclaté de l'organe moteur 1 selon un mode de réalisation. Dans cette figure, les ressorts 8, 11 et la première bride 18 de chacun de ces derniers ne sont pas visibles. On peut cependant voir la première bonde 17 destinée à être chassée sur le canon 23 de la seconde bonde 17' lors de l'assemblage du premier tambour 6, du plateau 14 et du second tambour 6'. Plus particulièrement, la première bride 18 de chaque ressort peut être disposée dans le barillet 2, 2' correspondant en introduisant la cheville 181 dans l'alésage 20 pratiquée dans le tambour 6, 6'. Un positionnement angulaire des ressorts 8, 11 dans le premier et second barillet 2, 2' est assuré par l'estrapade et une ou plusieurs encoches 26 pratiquées sur les tambours 6, 6'. La première bride 18 peut être maintenue en position par le plateau 14 et par l'élément annulaire 25 et le fond 27 du tambour 6,6' de barillet. Dans le cas où l'organe moteur 1 comprend le premier et second ressort 8, 11, les ressorts armés 8, 11 pourront être introduits séquentiellement dans le premier et le second barillet 2, 2'. Par exemple, la première et seconde bride 18, 19 du premier ressort 8 sont disposées respectivement sur le premier tambour 6 et l'arbre 3, et la première et seconde bride 18, 19 du second ressort 11 sont disposées respectivement sur le second tambour 6' et l'arbre 3.

Dans un mode de réalisation non représenté, la première bonde 17 est formée intégrale avec la seconde bonde 17', par exemple la première et la seconde bonde 17, 17' sont formées d'un seul élément tubulaire tournant autour de l'arbre 3. Dans ce cas, les deux ressorts 8, 11 sont introduits simultanément dans le premier et le second barillet 2, 2'.

Il va de soi que la présente invention n'est pas limitée au mode de réalisation qui vient d'être décrit et que diverses modifications et variantes simples peuvent être envisagées par l'homme de métier sans sortir du cadre de la présente invention.

Dans un mode de réalisation non représenté, l'organe moteur 1 ne comprend qu'un seul barillet et un seul ressort moteur. Dans une telle configuration, l'extrémité extérieure du ressort peut être couplée au tambour par l'intermédiaire de la première bride 18, et l'extrémité intérieure du ressort peut être fixée à la bonde par l'intermédiaire de la seconde bride 19. La figure 7 illustre un exemple de la bonde 17 avec la seconde bride 19 pour cette configuration de l'organe moteur 1.

Le premier et second ressort 8, 11 peuvent être fabriqués en métal ou dans tout autre matériau approprié. De façon privilégiée, le premier et second ressort 8, 11 sont fabriqués dans un matériau composite. Par "matériau composite" on entend ici un polymère renforcé de fibres longues, telles que des fibres de verre ou autres. Préférablement, les fibres sont orientées de façon unidirectionnelle dans la matrice polymérique. De tels ressorts fabriqués dans le matériau composite peuvent être moins susceptibles que les ressorts conventionnels métalliques aux fractures par fatigue et, par conséquent, avoir une durée de vie plus longue. De tels ressorts composites sont décrits en plus de détails dans la demande de brevet EP2455820 par la présente demanderesse.

En effet, les ressorts moteurs en matériau composite sont plus susceptibles à être endommagés par des contraintes en flexion, mais avantageusement la première bride 18 pivotante permet de maintenir le ressort 8, 11 dans le barillet 2, 2' de manière à minimiser les contraintes en flexion. La seconde bride 19 permet également de minimiser les efforts tangentiels sur le ressort 8, 11. Un ressort 8, 11 en matériau composite peut donc être maintenu avec une plus faible dégradation que dans un organe moteur conventionnel. L'organe moteur de l'invention a également un volume réduit par rapport à un organe moteur conventionnel, tout en pouvant emmagasiner une même quantité d'énergie mécanique. En effet, le ressort 8, 11 en matériau composite a un rayon de courbure plus élevé que celui d'un ressort métallique et peut donc être enroulé plus serré autour de la bonde 17, 17'. Cette dernière peut également avoir un plus petit diamètre que le diamètre usuel dans d'une bonde conventionnelle. De plus, lorsque l'organe moteur est désarmé, la première bride 18 est pivotée dans le logement 21 permettant de maintenir la spire extérieure du ressort 8, 11 contre le tambour 6, 6', permettant une réduction supplémentaire de volume du barillet 2, 2'.

### Numéros de référence employés sur les figures

- 1: organe moteur
- 2: premier barillet
- 2': second barillet
- 3: arbre de barillet
- 4: axe de l'arbre
- 5: denture extérieure
- 6: tambour
- 7: fond du barillet
- 8: premier ressort moteur
- 9: extrémité extérieure du premier ressort
- 10: extrémité intérieure du premier ressort
- 11: deuxième ressort moteur
- 12: extrémité intérieure du second ressort
- 13: extrémité extérieure du second ressort
- 14: premier plateau
- 15: périphérie du plateau, rebord
- 16: centre du plateau
- 17: première bonde
- 17': seconde bonde
- 18: première bride
- 180: languette
- 181: cheville
- 19: seconde bride
- 20: alésage
- 21: logement
- 22: fente
- 23: canon
- 24: cannelure
- 25: élément annulaire
- 26: encoches
- 27: fond du tambour

## Revendications

1. Organe moteur (1) pour mouvement d'horlogerie comportant:
un barillet (2, 2') comprenant un tambour (6, 6') monté sur un arbre (3) de sorte à pouvoir tourner avec l'arbre (3) autour d'un axe (4) lorsque l'organe moteur (1) est remonté;
un ressort moteur (8, 11) enroulé à l'intérieur du barillet (2) et apte à s'armer autour de l'arbre (3) lorsque l'organe moteur (1) est remonté, et une bonde (17, 17') coaxiale et pivotante sur l'arbre (3);
l'extrémité extérieure (9, 13) du ressort (8, 11) étant couplée au tambour (6, 6'), et l'extrémité intérieure (10, 12) du ressort (8, 11) étant couplée à la bonde (17, 17');
l'extrémité extérieure (9, 13) du ressort (8, 11) étant couplée au tambour (6, 6') par l'intermédiaire d'une première bride (18) pivotante dans le tambour (6, 6'); de sorte que lorsque le ressort (8, 11) est désarmé, la première bride (18) pivote de manière à maintenir la spire extérieure du premier ressort (8, 11) contre le tambour (6, 6'), et que lorsque le ressort (8, 11) est armé, la première bride (18) pivote vers le centre du barillet (2) de manière à accompagner la spire extérieure du ressort (8, 11);
la bonde (17, 17') comprenant une seconde bride (19) destinée à fixer l'extrémité intérieure (10, 12) du ressort (8, 11) à la bonde (17, 17'), ladite seconde bride (19) comportant une lame s'étendant à la périphérie de la bonde (17, 17'), formant une fente (22) entre la lame et la bonde (17, 17') destinée à l'insertion de l'extrémité intérieure (10, 12) du ressort (8, 11).

2. L'organe moteur (1) selon la revendication 1, dans lequel la première bride (18) comprend une portion (180) sur laquelle vient se fixer l'extrémité extérieure (9, 13) du ressort (8, 11), et une cheville (181) pivotante dans le tambour (6, 6').

3. L'organe moteur (1) selon la revendication 2, dans lequel la cheville (181) est insérée de manière pivotante dans un alésage (20) réalisé dans l'épaisseur du tambour (6, 6').

4. L'organe moteur (1) selon l'une des revendications 1 à 3, dans lequel
le tambour (6, 6') comprend un logement (21) dans lequel au moins une portion de la première bride (18) vient se loger lorsque le ressort (8, 11) est désarmé.

5. L'organe moteur (1) selon l'une des revendications 1 à 4, dans lequel
la lame (19) a un rayon essentiellement égal au rayon de départ de la spirale d'Archimède.

6. L'organe moteur (1) selon l'une des revendications 1 à 5, dans lequel
la seconde bride (19) est formée intégrale avec la bonde (17, 17').

7. L'organe moteur (1) selon l'une des revendications 1 à 6, dans lequel
ledit barillet comprend un premier barillet (2) et un second barillet (2') superposé au premier barillet (2); le premier barillet (2) comprenant un premier tambour (6) et le second barillet (2') comprenant un second tambour (6'); et dans lequel
ledit ressort moteur comprend un premier ressort (8) et un deuxième ressort (11) superposé et coaxial au premier ressort (8); l'extrémité extérieure (9) du premier ressort (8) étant fixée respectivement au premier tambour (6) et l'extrémité extérieure (13) du second ressort (11) étant fixée au second tambour (6').

8. L'organe moteur (1) selon la revendication 7, dans lequel ladite bonde comprend une première bonde (17) et une seconde bonde (17') solidaire avec la première bonde (17); et dans lequel
l'extrémité intérieure (10) du premier ressort (8) est fixée à la première bonde (17) et l'extrémité intérieure (12) du second ressort (11) est fixée à la seconde bonde (17'), de sorte que les deux ressorts (8, 11) s'arment simultanément autour de l'arbre (3) lorsque le l'organe moteur (1) est remonté.

9. L'organe moteur (1) selon la revendication 7 ou 8, dans lequel la première bonde (17) comprend un canon (23) sur lequel la seconde bonde (17') peut être chassée.

10. L'organe moteur (1) selon l'une des revendications 7 à 9, comprenant en outre un plateau (14) monté entre les deux ressorts (8, 11) et coaxial avec ceux-ci.

11. L'organe moteur (1) selon la revendication 10, dans lequel le plateau (14) est monté solidaire avec l'un des tambours (6, 6') et l'arbre (3).

12. L'organe moteur (1) selon l'une des revendications 7 à 11, dans lequel
le premier ressort (8) est enroulé dans un sens opposé au second ressort (11) de sorte à ce que le premier ressort (8) soit en série avec le second ressort (11) par l'intermédiaire de la première et seconde bonde (17, 17').

13. L'organe moteur (1) selon l'une des revendications 7 à 12, comprenant en outre un élément annulaire (25) compris à la périphérie dudit tambour (6, 6'), le déplacement axial de la première bride (18) étant limité par l'élément annulaire (25) et un fond (27) du tambour (6,6').

14. L'organe moteur (1) selon l'une des revendications 1 à 13, dans lequel
ledit ressort moteur (8, 11) est fabriqué dans un matériau composite.

15. Méthode pour l'assemblage de l'organe moteur (1) **caractérisé par** l'une des revendications 1 à 14, dans lequel la bonde (17, 17') comprend une seconde bride (19) destinée à fixer l'extrémité intérieure (10, 12) du ressort (8, 11) à la bonde (17, 17'), la méthode comprenant:
fixer l'extrémité extérieure (9, 12) du ressort (8, 11) dans la première bride (18) et fixer l'extrémité intérieure (10, 13) du ressort (8, 11) dans la seconde bride (19);
armer le ressort (8, 11) dans une estrapade externe et introduire le ressort (8, 11) armé dans le tambour (6, 6'); et
disposer la première bride (18) dans le tambour (6, 6') et la seconde bride (19, 19') sur l'arbre (3).

## Patentansprüche

1. Antriebsglied (1) für ein Uhrwerk, umfassend:
einen Zylinder (2, 2') mit einer Trommel (6, 6'), welche auf einer Welle (3) so montiert ist, dass sie mit der Welle (3) um eine Achse (4) drehbar ist, wenn das Antriebsglied (1) aufgezogen ist;
eine Zugfeder (8, 11), welche im Inneren des Zylinders (2) gewickelt ist und um die Welle (3) gespannt werden kann, wenn das Antriebsglied (1) aufgezogen wird, und
einen koaxialen Bund (17, 17'), schwenkbar auf der Welle (3);
wobei das äussere Ende (9, 13) der Feder (8, 11) mit der Trommel (6, 6') gekoppelt ist und das innere Ende (10, 12) der Feder (8, 11) mit dem Bund (17, 17') gekoppelt ist;
wobei das äussere Ende (9, 13) der Feder (8, 11) über einen ersten in der Trommel (6, 6') schwenkbaren Flansch (18) mit der Trommel (6, 6') gekoppelt ist, so dass wenn die Feder (8, 11) entspannt wird, der erste Flansch (18) schwenkt, um die äussere Windung der ersten Feder (8, 11) gegen die Trommel (6, 6') zu halten, und dass wenn die Feder (8, 11) gespannt wird, der erste Flansch (18) zur Mitte des Zylinders (2) schwenkt, um die äussere Windung der Feder (8, 11) zu begleiten;
wobei der Bund (17, 17') umfasst:
einen zweiten Flansch (19) zur Befestigung des äusseren Endes (10, 12) der Feder (8, 11) mit dem Bund (17, 17'),
wobei der besagte zweite Flansch (19) eine Klinge umfasst, welche sich an der Peripherie des Bunds (17, 17') erstreckt und einen Schlitz (22) zwischen der Klinge und dem Bund (17, 17') zur Einführung des inneren Endes (10, 12) der Feder (8, 11) bildet.

2. Antriebsglied (1) gemäss Anspruch 1, worin der erste Flansch (18) aufweist: einen Abschnitt (180), an dem das äussere Ende (9, 13) der Feder (8, 11) befestigt wird, und einen Stift (181), der in der Trommel (6, 6') schwenkt.

3. Antriebsglied (1) gemäss Anspruch 2, worin der Stift (181) schwenkbar in eine Bohrung (20) eingeführt wird, welche in der Dicke der Trommel (6, 6') ausgebildet ist.

4. Antriebsglied (1) gemäss einem der Ansprüche 1 bis 3, worin die Trommel (6, 6') eine Lagerung (21) umfasst, in welcher mindestens ein Teil des ersten Flansches (18) untergebracht wird, wenn die Feder (8, 11) entspannt wird.

5. Antriebsglied (1) gemäss einem der Ansprüche 1 bis 4, worin die Klinge (19) einen Radius aufweist, der im Wesentlichen dem Anfangsradius der archimedischen Spirale entspricht.

6. Antriebsglied (1) gemäss einem der Ansprüche 1 bis 5, worin der zweite Flansch (19) einstückig mit dem Bund (17, 17') ausgebildet ist.

7. Antriebsglied (1) gemäss einem der Ansprüche 1 bis 6,
worin der besagte Zylinder einen ersten Zylinder (2) und einen zweiten, dem ersten Zylinder (2) überlagerten Zylinder (2') umfasst; wobei der erste Zylinder (2) eine erste Trommel (6) und der zweite Zylinder (2') eine zweite Trommel (6') umfasst;
und worin die besagte Zugfeder eine erste Feder (8) und eine zweite, der ersten Feder (8) überlagerte und damit koaxiale Feder (11) aufweist; wobei das äussere Ende (9) der ersten Feder (8) an der ersten Trommel (6) befestigt ist beziehungsweise das äussere Ende (13) der zweiten Feder (11) an der zweiten Trommel (6 ') befestigt ist.

8. Antriebsglied (1) gemäss Anspruch 7, worin der besagte Bund einen ersten Bund (17) und einen zweiten Bund (17') aufweist, welcher mit dem ersten Bund (17) fest verbunden ist; und worin das innere Ende (10) der ersten Feder (8) am ersten Bund (17) befestigt ist und das innere Ende (12) der zweiten Feder (11) am zweiten Bund (17') befestigt ist, so dass die beiden Federn (8, 11) gleichzeitig um die Welle (3) gespannt werden, wenn das Antriebsglied (1) aufgezogen wird.

9. Antriebsglied (1) gemäss Anspruch 7 oder 8, worin der erste Bund (17) eine Kanone (23) aufweist, auf welcher der zweite Bund (17') eingepresst werden kann.

10. Antriebsglied (1) gemäss einem der Ansprüche 7 bis 9, zudem umfassend eine Platte (14), welche zwischen den beiden Federn (8, 11) angebracht ist und koaxial damit ist.

11. Antriebsglied (1) gemäss Anspruch 10, worin die Platte (14) mit einer der Trommel (6, 6') und mit der Welle (3) fest verbunden montiert ist.

12. Antriebsglied (1) gemäss einem der Ansprüche 7 bis 11, worin die erste Feder (8) entgegen der zweiten Feder (11) gewickelt ist, so dass die erste Feder (8) mit der zweiten Feder (11) über den ersten und den zweiten Bund (17, 17') seriell angeordnet ist.

13. Antriebsglied (1) gemäss einem der Ansprüche 7 bis 12, zudem umfassend ein ringförmiges Element (25), welches an der Peripherie der besagten Trommel (6, 6') ist, wobei die axiale Verschiebung des ersten Flansches (18) durch das ringförmige Element (25) und einen Boden (27) der Trommel (6, 6') eingeschränkt wird.

14. Antriebsglied (1) gemäss einem der Ansprüche 1 bis 13, worin die besagte Zugfeder (8, 11) aus einem Verbundmaterial hergestellt ist.

15. Verfahren zum Zusammenbauen des Antriebsglieds (1), **gekennzeichnet durch** einen der Ansprüche 1 bis 14, worin der Bund (17, 17') einen zweiten Flansch (19) zum Befestigen des inneren Endes (10, 12) der Feder (8, 11) an den Bund (17, 17') umfasst, wobei das Verfahren umfasst:
Befestigen des äusseren Endes (9, 12) der Feder (8, 11) im ersten Flansch (18) und Befestigen des inneren Endes (10, 13) der Feder (8, 11) im zweiten Flansch (19);
Spannen der Feder (8, 11) in einem externen Federwinder und Einführen der gespannten Feder (8, 11) in die Trommel (6, 6'); und
Anordnen des ersten Flansches (18) in der Trommel (6, 6') und des zweiten Flansches (19, 19') auf der Welle (3).

## Claims

1. Drive member (1) for timepiece movement comprising:
a barrel (2, 2') comprising a drum (6, 6') mounted on an arbor (3) so that it can rotate with the arbor (3) about an axis (4) when the drive member (1) is wound up;
a main spring (8, 11) wound inside the barrel (2) and able to be wound up around the arbor (3) when the drive member (1) is wound up, and a core (17, 17') coaxial with and pivoting on the arbor (3);
the exterior end (9, 13) of the spring (8, 11) being coupled to the drum (6, 6'), and the interior end (10, 12) of the spring (8, 11) being coupled to the core (17, 17');
the exterior end (9, 13) of the spring (8, 11) being coupled to the drum (6, 6') by a first clamp (18) that is pivot-mounted in the drum (6, 6'); so that when the spring (8, 11) is unwound, the first clamp (18) pivots in such a way as to hold the exterior turn of the first clamp (8, 11) against the drum (6, 6'), and when the spring (8, 11) is wound up, the first clamp (18) pivots towards the center of the barrel (2) to follow the exterior turn of the spring (8, 11);
the core (17, 17') comprising a second clamp (19) intended to fasten the interior end (10, 12) of the spring (8, 11) to the core (17, 17'), said second clamp (19) comprising a blade extending at the periphery of the core (17, 17'), forming a split (22) between the blade and the core (17, 17') designed for the insertion of the interior end (10, 12) of the spring (8, 11).

2. Drive member (1) according to claim 1, wherein
the first clamp (18) comprises a portion (180) onto which is fastened the exterior end (9, 13) of the spring (8, 11), and a peg (181) pivoting in the drum (6, 6').

3. Drive member (1) according to claim 2, wherein
the peg (181) is inserted in a pivoting fashion into a boring (20) made in the thickness of the drum (6, 6').

4. Drive member (1) according to one of the claims 1 to 3, wherein
the drum (6, 6') comprises a housing (21) wherein at least one portion of the first clamp (18) becomes housed when the spring (8, 11) is unwound.

5. Drive member (1) according to one of claims 1 to 4, wherein the blade (19) has a radius essentially equal to the start radius of the Archimedes spiral.

6. Drive member (1) according to one of claims 1 to 5, wherein the second clamp (19) is formed integrally with the core (17, 17').

7. Drive member (1) according to one of the claims 1 to 6, wherein
said barrel comprises a first barrel(2)and a second barrel (2') superimposed onto the first barrel (2) comprising a first drum (6) and the second barrel (2') comprising a second drum (6'); and wherein
said mainspring comprises a first spring (8) and a second spring (11) superimposed over and coaxial to the first spring (8); wherein the exterior end (9) of the first spring (8) is fastened respectively to the first drum (6) and the exterior end (13) of the second spring (11) is fastened to the second drum (6').

8. Drive member (1) according to claim 7, wherein said core comprises a first core (17) and a second core (17') integrally united with the first core (17); and wherein the interior end (10) of the first spring (8) is fastened to the first core (17) and the interior end (12) of the second spring (11) is fastened to the second core (17'), so that the two springs (8, 11) wind up simultaneously about the arbor (3) when the drive member (1) is wound up.

9. Drive member (1) according to claim 7 or 8, wherein
the first core (17) comprises a cannon (23) onto which the second core the second core (17') can be driven.

10. Drive member (1) according to one of the claims 7 to 9, comprising a plate (14) mounted between the two springs (8, 11) and coaxial with the latter.

11. Drive member (1) according to claim 10, wherein
the plate (14) is mounted integrally with one of the drums (6, 6') and the arbor (3).

12. Drive member (1) according to one of the claims 7 to 11, wherein
the first spring (8) is wound in the opposite direction to the second spring (11) so that the first spring (8) is serial with the second spring (11) by means of the first and second core. (17, 17').

13. Drive member (1) according to one of the claims 7 to 12, comprising an annular element (25) comprised at the periphery of said drum (6, 6'), the axial displacement of the first clamp (18) being limited by the annular element (25) and a bottom (27) of the drum (6, 6').

14. Drive member (1) according to one of the claims 1 to 13, wherein
said mainspring (8, 11) is made of a composite material.

15. Method for assembling a drive member (1) **characterized by** one of the claims 1 to 14, wherein the core (17, 17') comprises a second clamp (19) designed to fasten the interior end (10, 12) of the spring (8, 11) to the core (17, 17'), the method comprising the steps of:
fastening the exterior end (9, 12) of the spring (8, 11) in the first clamp (18) and fastening the interior end (10, 13) of the spring (8, 11) in the second clamp (19);
winding up the spring (8, 11) in an external mainspring winder and inserting the wound-up spring (8, 11) in the drum (6, 6'); and
placing the first clamp (18) in the drum (6, 6') and the second clamp (19, 19') on the arbor (3).
